# EUROPÄISCHE PATENTSCHRIFT

(11) **EP 3 891 089 B1**
(45) Veröffentlichungstag und Bekanntmachung des Hinweises auf die Patenterteilung: **07.06.2023**
(21) Anmeldenummer: 20772107.7
(22) Anmeldetag: 04.09.2020
(51) Int. Cl.: B65H 54/553, B65H 65/00

(54) **VORRICHTUNG UND VERFAHREN ZUM AUFWICKELN EINES FADENS**
DEVICE AND METHOD FOR WINDING A THREAD
DISPOSITIF ET PROCÉDÉ D'ENROULEMENT D'UN FIL

(30) Priorität: 06.11.2019 DE 102019129966
(43) Veröffentlichungstag der Anmeldung: 13.10.2021
(73) Patentinhaber: STC Spinnzwirn GmbH, 09116 Chemnitz (DE)
(72) Erfinder: HEYMANN, Frank, 09113 Chemnitz (DE); HANNUSCH, Michael, 09113 Chemnitz (DE)
(74) Vertreter: Steiniger, Carmen
(86) Internationale Anmeldenummer: PCT/IB2020/058242
(87) Internationale Veröffentlichungsnummer: WO 2021/090082

(56) Entgegenhaltungen:
- EP-A2- 1 129 975
- CH-A5- 596 074
- DE-A1- 4 125 107
- DE-A1- 10 139 015
- DE-A1- 19 637 298
- JP-A- 2004 196 470

## Beschreibung

Die vorliegende Erfindung betrifft eine Vorrichtung zum Aufwickeln eines Fadens an einer Spulmaschine mit wenigstens einer Spulhülse und einem Spulenhalter, der zwei einander gegenüberliegende, in ihrem axialen Abstand zueinander verstellbare Zentrierteller zum Spannen der Spulhülse aufweist, wobei die Zentrierteller jeweils einen in ein offenes Spulhülsenende eingreifenden Zentrierkonus aufweisen, wobei bei einem der Zentrierteller ein fester, in Umfangsrichtung dieses Zentriertellers ausgerichteter Fanghaken zum Fangen des Fadens vorgesehen ist. Die Erfindung betrifft ferner ein Verfahren zum Aufwickeln eines Fadens an einer Spulmaschine auf eine Spulhülse, die durch zwei gegenüberliegende, in ihrem axialen Abstand zueinander verstellbare Zentrierteller eines Spulenhalter gespannt wird, wobei die Zentrierteller jeweils einen Zentrierkonus aufweisen, der in ein offenes Spulhülsenende eingreift, wobei der Faden mit einem an einem der Zentrierteller vorgesehenen, festen, in Umfangsrichtung dieses Zentriertellers ausgerichteten Fanghaken gefangen wird.

Eine Vorrichtung und ein Verfahren dieser Gattung sind beispielsweise aus der Druckschrift DE 101 39 015 A1 bekannt.

Eine Vorrichtung und ein Verfahren dieser Gattung sind beispielsweise auch aus der Druckschrift DE 10 2016 004 563 A1 bekannt. Um eine neue Spulhülse mit einem Faden zu bewickeln, weist die beschriebene Vorrichtung am Umfang eines zum Spannen der Spulhülse genutzten Klemmtellers einen Einschnitt mit einer Fangnase zum Einfangen des Fadens sowie eine Hilfseinrichtung mit einer Saugeinrichtung zur Führung des Fadens beim Spulenwechsel auf. Nach dem Durchtrennen des vorher der alten Spulhülse zugeführten Fadens wird das sich hierdurch ergebende lose Fadenende über die Saugeinrichtung aufgenommen und abgeführt. Nachdem die alte, bewickelte Spule an dem Spulenhalter durch eine neue Spulhülse ersetzt wurde, wird der Faden von einem Fadenführer aufgenommen. Bei einer Drehbewegung des Klemmtellers fällt ein am Rand des Klemmtellers befindlicher Fadenabschnitt des zulaufenden Fadens in den Einschnitt und wird somit durch die Fangnase gefangen. Der Klemmteller weist einen nicht näher beschriebenen Klemm- und Schneidmechanismus auf, sodass der zulaufende Faden fixiert und an der Spulhülse angewickelt werden kann. Dabei lässt sich der Faden selbsttätig von einem Changierfadenführer erfassen, woraufhin eine neue Spulenreise beginnt.

Um einen an einer neuen Spulhülse und/oder einem diese Spulhülse spannenden Klemm- oder Zentrierteller gefangenen Faden zu klemmen und zu fixieren, existieren im Stand der Technik verschiedene Möglichkeiten.

Die wohl bekannteste dieser Möglichkeiten besteht darin, in der Mantelfläche der Spulhülse einen sich über wenigstens einen Teil des Umfangs der Spulhülse erstreckenden Fangschlitz oder eine Fangkerbe vorzusehen. Da beim Fangen des Fadens in einem Fangschlitz der Faden und die Spulhülse die gleiche Bewegungsrichtung haben, besteht hier das Problem, dass der Faden nicht in dem Fangschlitz haftet und diesen radial wieder verlässt. Um dieses Problem zu lösen, hat man in der Druckschrift DE 39 43 794 B4 den Fangschlitz aus einem Einfallstück und einem Klemmstück zusammengesetzt, wobei der Faden in dem Klemmstück kraft- und formschlüssig gehalten werden soll. Aber auch dies hat sich nicht bewährt, da einerseits der Faden nicht zuverlässig in dem Fangschlitz aufgenommen wird und andererseits die Spulhülsen bedingt durch den auszubildenden Fangschlitz besonders ausgestattet werden müssen, was zusätzliche Kosten mit sich bringt.

Eine weitere Möglichkeit besteht darin, den Faden dadurch zu halten, dass er durch Reibung um den Fanghaken mitgenommen wird. Auch diese Möglichkeit wurde verworfen, da der Faden aufgrund fehlender Fixierung nicht zuverlässig an dem Fanghaken verbleibt oder an diesem auf Dauer Verschmutzungen, beispielsweise durch Fadenreste bei Fadenbruch, auftreten.

Im Stand der Technik wurde auch ein beweglicher Fanghaken vorgeschlagen, der den Faden mit Hilfe der Fliehkraft hält, wobei bei Stillstand des Zentriertellers die Klemmung aufgehoben wird. Auch hier besteht das Problem, dass der Fanghaken mit der Zeit seine Funktionstüchtigkeit verlieren kann. Zudem ist ein Einbringen beweglicher Teile in die Konstruktion technisch kompliziert.

Gleiches gilt für den Vorschlag, den Faden zwischen einem unbeweglichen Fanghaken und einem beweglichen Klemmring zu klemmen, wobei sich die Klemmung bei einer Entspannung eines den Zentrierteller aufnehmenden Spannfutters löst.

In der Druckschrift DE 196 37 298 A1 ist auf einer einer Spule zugewandten Stirnfläche eines Zentriertellers einer Spulvorrichtung ein ringförmiger Fadenfangkörper aus einem elastischen Werkstoff mit mindestens einer Fangnase verdrehsicher angeordnet. Durch die Elastizität des Werkstoffs kann die Fangnase, die den Faden ergriffen hat, unabhängig von der Garndicke und der Garnbeschaffenheit ausweichen, sodass eine Fadenbeschädigung ausgeschlossen werden kann. Dabei ist die der Spitze der Fangnase abgewandte Seite gegen Abheben von der Stirnfläche des Zentriertellers gesichert. Hierdurch kann ein Durchrutschen des gefangenen Fadens zwischen Fadenfangkörper und Zentrierteller vermieden werden.

Die Druckschrift DE 43 34 813 A1 offenbart eine Spulvorrichtung zu Aufwickeln eines kontinuierlich zulaufenden Fadens mit zwei Zentriertellern, zwischen welchen eine Spulenhülse eingespannt wird und von denen einer eine Fangnut für den Faden aufweist. An der zur Spulenhülse weisenden Seite des Zentriertellers mit der Fangnut ist ein den Hülsenrand übergreifender ringförmiger Kragen vorgesehen.

In der Druckschrift DE 101 39 015 A1 ist ein beispielsweise durch Tiefziehen oder Biegen hergestellter Spulenteller zur Aufnahme einer Spulenhülse beschrieben. Durch die bei der Herstellung des Spulentellers einsetzende mechanische Verformung verfestigt er sich und kann gleichzeitig mit geringer Wandstärke und geringem Gewicht ausgebildet werden. Der Spulenteller weist wenigstens eine Fadenfangnase auf, die durch eine Aussparung im Randbereich des Spulentellers ausgebildet ist.

Aus der Druckschrift DE 10 2005 049 166 A1 geht eine Aufwickelvorrichtung zum Aufwickeln eines kontinuierlich zulaufenden Fadens mit einem Spulenhalter hervor, der eine Spulhülse zwischen zwei drehbar gelagerten Spanntellern hält. Einer der Spannteller weist eine Fangeinrichtung zum Anlegen und Fangen eines Fadens bei Aufspulbeginn auf. Zur Vermeidung von Unwuchten an dem Spannteller ist eine die Masse der Fangeinrichtung kompensierende Ausgleichsmasse vorgesehen, die in einer zu der Fangeinrichtung versetzten Umfangsposition ausgebildet ist.

Wird der Faden in dem Zentrierteller oder im Spannfutter des Zentriertellers geklemmt, muss der Faden bei abgeschlossener Spulenwicklung aktiv aus dieser Klemmung herausgezogen werden, da sonst die Gefahr besteht, dass die gewickelte Spule nicht gleichmäßig abrollt oder sich schräg stellt, da sie an dem noch fixierten Faden hängenbleibt.

Es ist daher die Aufgabe der vorliegenden Erfindung, eine Vorrichtung und ein Verfahren der eingangs angegebenen Gattung bereitzustellen, die ohne großen konstruktiven Aufwand eine zuverlässige Fadenklemmung beim Fadenfangen bei einem automatischen Spulenwechsel ermöglichen, ohne dass eine Beeinträchtigung der Funktion durch Verschmutzung, wie anhaftende Fadenreste bei Fadenbruch, zu befürchten ist.

Diese Aufgabe wird mit den Merkmalen der unabhängigen Patentansprüche 1 und 5 gelöst. Vorteilhafte Weiterbildungen der Erfindung sind Gegenstand der Unteransprüche.

Die Aufgabe wird zum einen durch eine Vorrichtung zum Aufwickeln eines Fadens an einer Spulmaschine mit wenigstens einer Spulhülse und einem Spulenhalter, der zwei einander gegenüberliegende, in ihrem axialen Abstand zueinander verstellbare Zentrierteller zum Spannen der Spulhülse aufweist, wobei die Zentrierteller jeweils einen in ein offenes Spulhülsenende eingreifenden Zentrierkonus aufweisen, und wobei bei einem der Zentrierteller ein fester, in Umfangsrichtung dieses Zentriertellers ausgerichteter Fanghaken zum Fangen des Fadens vorgesehen ist, gelöst, wobei der den Fanghaken aufweisende Zentrierteller einen den Außendurchmesser des Spulhülsenendes übergreifenden Außenkonus aufweist, eine Innenseite des Fanghakens durch eine wenigstens in dem Außenkonus vorgesehene, nasenförmige Aussparung ausgebildet ist, und bei an der Vorrichtung eingespannter Spulhülse eine Kante zwischen Mantelseite und Stirnseite des Spulhülsenendes an einer Innenwand des Außenkonus anliegt.

Die vorliegende Erfindung geht einen ganz anderen Weg als der Stand der Technik zum Klemmen des Fadens beim Fadenfangen. Bei der erfindungsgemäßen Vorrichtung wird der Faden an der hier Fadenklemmstelle genannten Stelle gefangen, wo die zwischen Mantelseite und Stirnseite des Spulhülsenendes vorliegende Kante bzw. Ecke an der schräg nach innen verlaufenden Innenwand des Außenkonus anliegt. Die Fadenklemmstelle ist das Ende eines Luftspaltes, dessen Ausdehnung sich in Umfangsrichtung des den Fanghaken aufweisenden Zentriertellers verringert und schließlich an der Fadenklemmstelle gegen Null geht, sodass auch Fäden mit sehr geringem Durchmesser ohne Weiteres an der Fadenklemmstelle sicher geklemmt werden.

An der Fadenklemmstelle wird der auf der neuen Spule aufzuwickelnde Faden, der vorher durch den Fanghaken gefangen wurde, eingeklemmt, also fixiert.

Die Spulhülse ist zylindrisch ausgebildet, weist einen Mantel und zwei einander gegenüberliegende Stirnseitenränder auf und besteht vorzugsweise aus Pappe oder Kunststoff. Ist die Spulhülse aus einem solchen, relativ weichen Material, drückt die zwischen der Mantelseite und der Stirnseite ausgebildete Kante oder Ecke mit einer gewissen Fläche gegen die Innenwand des Außenkonus, sodass eine zuverlässige Fadenklemmung in diesem angedrückten Bereich gewährleistet ist. Die Spulhülse kann alternativ aus einem beliebigen anderen zur Aufwicklung eines Fadens geeigneten Material, wie beispielsweise Holz oder einem Naturmaterial, gefertigt sein. Sie kann jedoch bei der vorliegenden Erfindung auch aus Metall bestehen.

In der vorliegenden Erfindung muss die Spulhülse keinen Fadenaufnahmeschlitz und keine Fadenaufnahmekerbe aufweisen.

Der Zentrierkonus ermöglicht im Zusammenwirken mit dem Außenkonus und der seitlich auf die beiden Zentrierteller wirkenden Spannkräfte die Fixierung der zu bewickelnden Spulhülse, wobei der Zentrierkonus die Zentrierung der Spulhülse ermöglicht und der Außenkonus insbesondere die Fadenklemmung ermöglicht.

Vorteilhafterweise wird bei der vorliegenden Erfindung die Klemmung des an der Fadenklemmstelle fixierten Fadens unmittelbar gelöst, sobald die bewickelte Spulhülse aus dem Spulenhalter freigegeben wird, also sobald sich die beiden Zentrierteller voneinander wegbewegen, da die Fadenklemmstelle ausschließlich durch das Zusammenwirken der Spulhülse und des den Fanghaken aufweisenden Zentriertellers gebildet wird.

Der Fanghaken kann an seiner Spitze leicht nach außen, das heißt von einem Mittelpunkt des Zentriertellers weg weisend, gebogen sein, um ein Fangen des Fadens zu erleichtern.

Der bis zu der Fadenklemmstelle führende Fadenklemmspalt beginnt direkt hinter dem Fanghaken. Der vom Fanghaken aufgenommene Faden wird also direkt zu der Fadenklemmstelle geführt.

In einer bevorzugten Ausführungsform der erfindungsgemäßen Vorrichtung ist die Innenwand des Außenkonus des den Fanghaken aufweisenden Zentriertellers durch wenigstens drei voneinander durch jeweils eine Nut beabstandete Ringsegmente ausgebildet, wobei eines dieser Ringsegmente direkt in die Aussparung übergeht, sich also direkt an den Fanghaken anschließt.

Ist die Spulhülse an der Vorrichtung eingespannt, liegt die Spulhülse mit der zwischen ihrer Mantelseite und ihrer Stirnseite vorliegenden Kante oder Ecke an den wenigstens drei Ringsegmenten an. Die zwischen den Ringsegmenten befindlichen Nuten bieten einen Spielraum für etwaige Fertigungstoleranzen, die die Spulhülse aufweisen kann. Beispielsweise ist es möglich, dass die Spulhülse keinen perfekt runden Querschnitt aufweist.

Auch wenn dies zu einer Unterbestimmtheit oder Überbestimmtheit führt, können grundsätzlich auch nur zwei oder mehr als drei Ringsegmente vorhanden sein, wobei die Dicke, Länge und Anzahl der jeweiligen Ringsegmente so zu wählen ist, dass jeweils eine sichere Abstützung der Spulhülse gewährleistet wird. Zentrierteller mit genau drei Ringsegmenten gewährleisten eine bestimmte Abstützung von Spulhülsen, welche fertigungsbedingt Unregelmäßigkeiten an ihrer Umfangs- und/oder Innenwandung aufweisen können.

Eine zweckmäßige Ausgestaltung der erfindungsgemäßen Vorrichtung weist einen in Fadenlaufrichtung vor der Spulhülse befindlichen, parallel zu der Rotationsachse der Spulhülse hin und her bewegbaren und in einer Zuführposition anhaltbaren Changierfadenführer, eine in der Fadenlaufrichtung hinter der Spulhülse befindliche und quer zu der Rotationsachse der Spulhülse ausgerichtete Fadenabsaugung und einen Anlegehebel auf, der quer zu einem Fadenlauf zwischen dem Changierfadenführer und der Fadenabsaugung in eine in der Fadenlaufrichtung hinter der Spulhülse, auf Höhe des den Fanghaken aufweisenden Zentriertellers befindliche Position bewegbar ist.

Die Fadenabsaugung ist vorzugsweise quer zur Rotationsachse der Spulhülse ausgerichtet.

Wenigstens ein Teil des Anlegehebels befindet sich vorzugsweise in einer Ebene mit dem Changierfadenführer, der Absaugung und dem zwischen dem Changierfadenführer und der Fadenabsaugung verlaufenden Fadenlauf oder er ist in diese Ebene verfahrbar. Er kann derart ausgestaltet sein, dass er den Faden direkt schieben oder über einen Haken oder ein ähnliches Mitnahmeelement mitnehmen und so in eine Position zur Fadenklemmung bringen kann.

Eine einfache Trennbarkeit des auf die Spulhülse aufzuwickelnden Fadens von dem bisher zugeführten Faden erreicht man, wenn an einer von der Spulhülse abgewandten Außenseite des den Fanghaken aufweisenden Zentriertellers ein Fadenmesser vorgesehen ist.

Bevorzugt weist der den Fanghaken aufweisende Zentrierteller eine zwischen dem Au-βenkonus und einem Fadenabwickelkonus ausgebildete Ringnut auf, an der das Fadenmesser vorgesehen sein kann.

Alternativ kann das Fadenmesser an einer anderen Stelle, auf der von der Spulhülse abgewandten Außenseite des den Fanghaken aufweisenden Zentriertellers angeordnet sein, welche ein fixierter Faden bei weiterer Rotation des Zentriertellers nach dem Fangen des Fadens passiert.

Die Aufgabe wird ferner durch ein Verfahren zum Aufwickeln eines Fadens an einer Spulmaschine auf eine Spulhülse, die durch zwei gegenüberliegende, in ihrem axialen Abstand zueinander verstellbare Zentrierteller eines Spulenhalters gespannt wird, wobei die Zentrierteller jeweils einen Zentrierkonus aufweisen, der in ein offenes Spulhülsenende eingreift, wobei der Faden mit einem an wenigstens einem der Zentrierteller vorgesehenen, festen, in Umfangsrichtung dieses Zentriertellers ausgerichteten Fanghaken gefangen wird, gelöst, bei dem der den Fanghaken aufweisende Zentrierteller einen Au-βenkonus aufweist, der den Außendurchmesser des Spulhülsenendes übergreift und der Faden bei sich drehender Spulhülse in eine wenigstens in dem Außenkonus des den Fanghaken aufweisenden Zentriertellers vorgesehene, nasenförmige Aussparung, die eine Innenseite des Fanghakens bildet, gleitet und an einer zwischen einer Innenwand dieses Außenkonus und einer zwischen Mantelseite und Stirnseite des Spulhülsenendes ausgebildeten Kante geklemmt wird.

Die Zentrierteller können zum Spannen der Spulhülse aufeinander zu sowie auf die Spulhülse zu und zum Freigeben der Spulhülse voneinander weg sowie von der Spulhülse wegbewegt werden.

Der Zentrierkonus des nicht den Fanghaken aufweisenden Zentriertellers hält und zentriert die eingespannte Spulhülse, indem der Zentrierkonus in das offene Spulhülsenende eintaucht und die dortige Kante zwischen Stirnseite und Innenseite der Spulhülse an der schräg verlaufenden Außenwand des Zentrierkonus anliegt.

Die Zentrierteller sind vorzugsweise in ein Spannfutter des Spulenhalters der erfindungsgemäßen Vorrichtung eingespannt.

Der Faden wird zum Aufwickeln in eine Position gebracht, in welcher er den Zentrierteller, der den Fanghaken aufweist, kreuzt, sodass der Faden bei sich drehender Spulhülse und sich drehenden Zentriertellern von dem Fanghaken mitgenommen und in den direkt hinter dem Fanghaken beginnenden Fadenklemmspalt bis hin zur Fadenklemmstelle geführt wird.

Die Fadenklemmung wird bei dem erfindungsgemäßen Verfahren durch eine Bewegung der Zentrierteller voneinander weg sowie von der Spulhülse weg einfach wieder gelöst.

In einer bevorzugten Ausbildung des erfindungsgemäßen Verfahrens wird das Spulhülsenende beim Spannen der Spulhülse gegen wenigstens drei in der Innenwand des Au-βenkonus des den Fanghaken aufweisenden Zentriertellers ausgebildete und voneinander durch jeweils eine Nut beabstandete Ringsegmente gedrückt, wobei eines dieser Ringsegmente, an dem die Fadenklemmstelle ausgebildet wird, direkt in die Aussparung übergeht, sich also direkt an den Fanghaken anschließt.

Die Spulhülse wird dabei durch die in axialer Richtung wirkende Spannkraft an dem den Fanghaken aufweisenden Zentrierteller gehalten. Durch die mehreren Ringsegmente wird begünstigt, dass auch Spulhülsen mit fertigungsbedingt unregelmäßigem Außen- und/oder Innendurchmesser von dem den Fanghaken aufweisenden Zentrierteller aufgenommen werden können und die Fadenklemmstelle sicher ausgebildet wird.

Es hat sich als besonders vorteilhaft erwiesen, wenn in einer Ausführungsform des erfindungsgemäßen Verfahrens zur Fadenklemmung der Faden über einen in Fadenlaufrichtung vor der Spulhülse befindlichen Changierfadenführer einer parallel zu der Rotationsachse der Spulhülse verlaufenden Changierung der Spulhülse aus einer festen Zuführposition zugeführt wird, über eine in der Fadenlaufrichtung hinter der Spulhülse befindliche und quer zu der Rotationsachse der Spulhülse ausgerichtete Fadenabsaugung angesaugt wird und in der Fadenlaufrichtung hinter der Spulhülse, aber vor der Fadenabsaugung mit einem Anlegehebel in eine Position zur Fadenklemmung gebracht wird, in der der Faden den den Fanghaken aufweisenden Zentrierteller kreuzt, wobei in einer Draufsicht auf die Spulmaschine zwischen der Zuführposition des Changierfadenführers, dem Anlegehebel und der Fadenabsaugung ein Dreieck ausgebildet wird.

Der in diese Position gebrachte Faden kommt bei Drehung der Spulhülse sowie der beiden Zentrierteller in Kontakt mit dem Fanghaken und wird von diesem in den hinter den Fanghaken beginnenden Fadenklemmspalt geführt und an der Fadenklemmstelle fixiert.

Dazu wird die Spulhülse bevorzugt auf eine Anlegedrehgeschwindigkeit beschleunigt, die vorteilhafterweise größer ist als die Zuführgeschwindigkeit des Fadens. Der fixierte Faden wird dadurch mit einer leichten Zugkraft auf die Spulhülse gewickelt und in den Klemmspalt gezogen. Besonders vorteilhaft ist es, wenn der Faden bei den ersten Umdrehungen der Spulhülse auf einen zwischen einer parallel zu der Rotationsachse der Spulhülse verlaufenden Changierung und dem den Fanghaken aufweisenden Zentrierteller liegenden Bereich für eine Fadenreserve aufgewickelt wird.

Die Spulhülse wird nach dem Anlegen des Fadens und spätestens nach Aufwickeln der Fadenreserve auf eine Aufwickeldrehgeschwindigkeit abgebremst, die vorzugsweise der Zuführgeschwindigkeit des Fadens entspricht oder minimal größer ist als diese. Das eigentliche Aufwickeln des Fadens auf die Spulhülse erfolgt im Bereich der Changierung.

Ein besonders leichtes Durchtrennen des Fadens kann in einer Weiterbildung des erfindungsgemäßen Verfahrens dadurch realisiert werden, dass ein in Fadenlaufrichtung vor der Fadenklemmstelle verlaufender Bereich des Fadens um wenigstens einen Teil des Umfangs des den Fanghaken aufweisenden Zentriertellers an einer von der Spulhülse abgewandten Außenseite dieses Zentriertellers gewunden und von einem an dieser Außenseite dieses Zentriertellers vorgesehenen Fadenmesser abgeschnitten wird.

Vorzugsweise öffnet sich bei der vorliegenden Erfindung die Fadenklemmstelle automatisch bei einer Entspannbewegung eines Spannfutters der Vorrichtung, ohne Einwirkung zusätzlicher beweglicher Teile.

Bevorzugte Ausführungsformen der vorliegenden Erfindung, deren Aufbau, Funktion und Vorteile werden im Folgenden anhand von Figuren näher erläutert, wobei
- Figur 1: schematisch einen Ausschnitt einer Ausführungsform einer erfindungsgemäßen Vorrichtung in einer Seitenansicht zeigt, während ein Faden auf eine Spulhülse der Vorrichtung aufgewickelt wird;
- Figur 2: schematisch einen Schritt einer Ausführungsform des erfindungsgemäßen Verfahrens zeigt, bei dem ein Faden, mit dem eine hier von unten dargestellte, an einer Ausführungsform der erfindungsgemäßen Vorrichtung eingespannte Spulhülse bewickelt werden soll, über eine Fadenabsaugung abgesaugt und mit einem Anlegehebel in eine Position zur Fadenklemmung gebracht wird;
- Figur 3: schematisch einen einen Fanghaken aufweisenden Zentrierteller einer Ausführungsform der erfindungsgemäßen Vorrichtung in einer perspektivischen Seitenansicht zeigt;
- Figur 4: schematisch jeweils einen Schnitt durch die Ebene A und durch die Ebene B von Figur 3 bei eingespannter Spulhülse zeigt;
- Figur 5: schematisch einen Schritt einer Ausführungsform des erfindungsgemäßen Verfahrens zeigt, bei dem die in Seitenansicht dargestellte Spulhülse mit Zentrierteller auf den zwischen Changierfadenführer und Fadenabsaugung geführten Faden gebracht wird;
- Figur 6: schematisch einen dem in Figur 5 gezeigten Verfahrensschritt nachfolgenden Schritt dieser Ausführungsform des erfindungsgemäßen Verfahrens zeigt, bei dem der Faden in einen hinter dem am Zentrierteller vorgesehenen Fanghaken beginnenden Fadenklemmspalt geklemmt wurde; und
- Figur 7: schematisch einen dem in Figur 6 gezeigten Verfahrensschritt nachfolgenden Schritt dieser Ausführungsform des erfindungsgemäßen Verfahrens zeigt, bei dem der geklemmte Faden ein Fadenmesser passiert..

Figur 1 zeigt einen Ausschnitt einer Ausführungsform einer erfindungsgemäßen Vorrichtung 1, an der ein Faden 2 auf eine Spulhülse 3 der Vorrichtung 1 aufgewickelt wird. Die Vorrichtung 1 ist in Figur 1 in einer Draufsicht auf eine Vorderseite der Spulhülse 3 dargestellt und umfasst noch weitere Bauteile, welcher der Übersichtlichkeit halber hier nicht dargestellt sind.

Die Spulhülse 3 ist in dem gezeigten Ausführungsbeispiel eine aus Pappe bestehende, zylindrische, innen hohle Hülse, kann aber in anderen Ausführungsformen der Erfindung auch aus Kunststoff oder Metall ausgebildet sein. Die Spulhülse 3 weist eine Mantelseite 31 und zwei einander gegenüberliegende Stirnseiten 32, 33 auf.

In dem gezeigten Ausführungsbeispiel weist die Spulhülse 3 auf ihrer Mantelseite 31 keinen Fadenaufnahmeschlitz und keine Fadenaufnahmekerbe auf. Die Spulhülse 3 kann Fertigungstoleranzen, wie beispielsweise keinen perfekt runden Querschnitt und/oder unebene Stirnseitenränder 32, 33, aufweisen.

Die Spulhülse 3 ist in Figur 1 in einem in der Vorrichtung 1 eingespannten Zustand gezeigt. In diesem eingespannten Zustand wird die Spulhülse 3 durch zwei, einander gegenüber liegende Zentrierteller 51, 52 eines Spulenhalters 4 der Vorrichtung 1 gespannt gehalten. Dabei befindet sich die Rotationsachse R der Spulhülse 3, um die die Spulhülse 3 an der Vorrichtung 1 rotierbar ist, in einer horizontalen Ausrichtung.

Die Zentrierteller 51, 52 sind in ihrem axialen Abstand zueinander verstellbar. Das heißt, sie können zum Spannen der Spulhülse 3 aufeinander sowie auf die Spulhülse 3 zubewegt und zum Freigeben der Spulhülse 3 voneinander sowie von der Spulhülse 3 wegbewegt werden.

Jeder der beiden Zentrierteller 51, 52 weist einen Zentrierkonus 7, der jeweils an einer der Spulhülse 3 zugewandten Spulenhalteseite 53 der Zentrierteller 51, 52 vorgesehen ist, und einen Tellereinspannbereich 56, an dem der jeweilige Zentrierteller 51, 52 in ein Spannfutter 57 eines Spulenhalters 4 der Vorrichtung 1 eingespannt ist, auf. Der Zentrierkonus 7 weist jeweils eine radial nach außen gerichtete schräge Fläche 71 auf. Beim Einspannen der Spulhülse 3 in die Vorrichtung 1 taucht diese schräge Fläche 71 wenigstens teilweise in den hohlen Innenraum der Spulhülse 3 ein und zentriert dadurch die Spulhülse 3.

Bei dem in der gezeigten Ausführungsform links abgebildeten Zentrierteller 51 liegt die Spulhülse 3, wenn sie an der Vorrichtung 1 eingespannt ist, mit ihrer zwischen der Innenseite 13 und der Stirnseite 32 der Spulhülse 3 ausgebildeten Kante bzw. Ecke an der schrägen Fläche 71 an.

In dem gezeigten Ausführungsbeispiel ist der rechts von der Spulhülse 3 dargestellte Zentrierteller 52 besonders ausgebildet. Dieser Zentrierteller 52 weist einen um den Zentrierkonus 7 ausgebildeten Außenkonus 8 auf. Zwischen dem Zentrierkonus 7 und dem Außenkonus 8 ist eine flache Nut 78 vorgesehen, in welche die schräge Fläche 71 des Zentrierkonus 7 und eine Innenwand 12 des Außenkonus 8 münden, sodass sich im Querschnitt ein Kegelstumpf ergibt.

Dieser Zentrierteller 52 weist einen festen, in Umfangsrichtung dieses Zentriertellers 52 ausgerichteten Fanghaken 9 auf. Dabei ist eine in Figur 3 dargestellte Innenseite 10 des Fanghakens 9 durch eine wenigstens in dem Außenkonus 8 des Zentriertellers 52 vorgesehene, nasenförmige Aussparung 11 ausgebildet.

Ferner weist der den Fanghaken 9 aufweisende Zentrierteller 52 eine zwischen dem Au-βenkonus 8 und einer Einlaufschräge 55 ausgebildete Ringnut 54 auf, an der ein Fadenmesser 21 vorgesehen ist. Die Ringnut 54 ist bei eingespannter Spulhülse 3 weiter von der Spulhülse 3 als der Außenkonus 8 entfernt.

Beim Spannen der Spulhülse 3 greift der Zentrierkonus 7 des Zentriertellers 52 in ein offenes Spulhülsenende 6 der Spulhülse 3 ein und übergreift der Außenkonus 8 des Zentriertellers 52 den Außendurchmesser d des Spulhülsenendes 6. Der Außenkonus dient einer Vorzentrierung der Spulhülse 3, während der Zentrierkonus 7 dem Spannen und der Zentrierung der Spulhülse 3 dient.

Hinter dem festen, in der Umfangsrichtung des Zentriertellers 52 ausgerichteten Fanghaken 9 bildet sich ein Fadenklemmspalt, welcher in eine Fadenklemmstelle 14 mündet. Die Fadenklemmstelle 14 ist bei eingespannter Spulhülse zwischen der Innenwand 12 des Außenkonus 8 und der daran anliegenden Kante bzw. Ecke zwischen der Mantelseite 31 und der Stirnseite 33 des Spulhülsenendes 6 ausgebildet.

Die Funktionsweise des Fanghakens 9 ist im Folgenden in Verbindung mit Figur 2, die Ausbildung der Fadenklemmstelle 14 ist im Folgenden in Verbindung mit den Figuren 3 und 4 beschrieben.

Zum Aufwickeln des Fadens 2 wird über einen Changierfadenführer 17 der Faden 2 aus einer festen Zuführposition der Spulhülse 3 zugeführt. Der Changierfadenführer 17 bewegt sich dabei entlang einer parallel zu der Rotationsachse R der Spulhülse 3 verlaufenden Changierung 23 zwischen den beiden Zentriertellern 51, 52 hin und her. Die Fadenlaufrichtung A ist in den Figuren durch einen Pfeil am Faden 2 angedeutet. Der Faden 2 wird somit im Bereich der Changierung 23 auf die Spulhülse 3 aufgewickelt. Dabei rotiert die Spulhülse 3 in einer aus der Bildebene heraus zeigenden Drehrichtung. Der zugeführte Faden 2 hat also zunächst unten an der Spulhülse 3 mit dieser Kontakt, läuft dann auf der Rückseite der Spulhülse 3 in Richtung der Vorderseite der Spulhülse 3 usw. und wird auf diese Weise auf die Spulhülse 3 aufgewickelt. Zwischen der Changierung 23 und den Zentriertellern 51, 52 befindliche Randbereiche 24 der Spulhülse 3 dienen einem Aufwickeln einer Fadenreserve oder bleiben frei.

In Figur 2 ist schematisch ein Schritt einer Ausführungsform des erfindungsgemäßen Verfahrens zum Aufwickeln eines Fadens 2 auf eine zunächst leere Spulhülse 3 gezeigt. In Figur 2 sind die Spulhülse 3 und die Zentrierteller 51, 52 in einer Ansicht auf eine Unterseite der Spulhülse 3 dargestellt.

In dem in Figur 2 gezeigten Verfahrensschritt wurde die in Figur 1 gezeigte Spulhülse 3 nach erfolgter Bewicklung durch eine neue, leere Spulhülse 3 ersetzt, die nun mit dem Faden 2 bewickelt werden soll. Hierzu wird in dem in Figur 2 gezeigten Verfahrensschritt des erfindungsgemäßen Verfahrens der Faden 2 in eine Position zur Fadenklemmung gebracht.

Dafür weist die Vorrichtung 1 einen zumindest horizontal bewegbaren Anlegehebel 19 und eine hinter der Spulhülse 3 befindliche Fadenabsaugung 18 auf.

In Figur 2 wird der über den Changierfadenführer 17 aus einer festen Zuführposition zugeführte Faden 2 über die Fadenabsaugung 18 nach hinten abgesaugt. Die Fadenabsaugung 18 ist dabei quer zu der Rotationsachse R der Spulhülse 3 ausgerichtet. Die zwischen den Zentriertellern 51, 52 gespannte leere Spulhülse 3 ist zwischen dem Changierfadenführer 17 und der Fadenabsaugung 18 positioniert. Sie wird zunächst auf eine Anlegedrehgeschwindigkeit beschleunigt, die vorzugsweise größer als die Zuführgeschwindigkeit des Fadens 2 ist. Die Drehrichtung der Spulhülse 3 als auch die der Zentrierteller 51, 52 ist dabei wie auch in Figur 1 aus der Bildebene heraus ausgerichtet.

Der Anlegehebel 19 befindet sich in dem in Figur 2 gezeigten Verfahrensschritt in einer Ebene mit dem Changierfadenführer 17, der Absaugung 18 und dem dazwischen verlaufenden Faden 2. Der Anlegehebel 19 ist dabei in der Fadenlaufrichtung A hinter der Spulhülse 3, aber vor der Fadenabsaugung 18 angeordnet.

Durch seine in Figur 2 von links nach rechts verlaufende Bewegung bringt der Anlegehebel den Faden 2 in eine Position, in der der Faden 2 den den Fanghaken 9 aufweisenden Zentrierteller 52 kreuzt. Dabei wird in dem hier schematisch dargestellten Längsschnitt von unten auf die Spulhülse 3 und die Zentrierteller 51, 52 zwischen der Zuführposition des Changierfadenführers 17, dem Anlegehebel 19 und der Fadenabsaugung 18 ein Dreieck ausgebildet.

Durch die Rotation des Zentriertellers 52 mit dem Fanghaken 9 um die Rotationsachse R greift der Fanghaken 9 zwangsläufig den Faden 2 und führt ihn in den hinter dem Fanghaken 9 zwischen dem Zentrierteller 52 und der Spulhülse 3 ausgebildeten Fadenklemmspalt, an dessen Ende die Fadenklemmstelle 14 ist, an der der Faden 2 geklemmt wird.

Wie in Figur 7 zu sehen, wird der geklemmte Faden 2 infolge der Rotation des Zentriertellers 52 an ein an der Ringnut 54 des Zentriertellers 52 angeordnetes Fadenmesser 21 geführt und an diesem abgeschnitten.

Der abgeschnittene Faden 2 bleibt bei eingespannter Spulhülse 3 an der Fadenklemmstelle 14 geklemmt. Die zwischen den Zentriertellern 51, 52 gespannte leere Spulhülse 3 wird auf eine Aufwickeldrehgeschwindigkeit gebracht, die vorzugsweise geringer ist als die Anlegedrehgeschwindigkeit und die im weiteren Verlauf des erfindungsgemäßen Verfahrens der Zuführgeschwindigkeit des Fadens 2 entspricht.

Figur 3 zeigt schematisch einen einen Fanghaken 9 aufweisenden Zentrierteller 52 einer Ausführungsform der erfindungsgemäßen Vorrichtung 1 in einer perspektivischen Seitenansicht der zu der Spulhülse 3 hin zeigenden Seite des Zentriertellers 52. In den Figuren 1 und 2 ist dieser Zentrierteller 52 rechts an der Spulhülse 3 vorgesehen.

Der Zentrierteller 52 weist einen Zentrierkonus 7 und einen zur Neigung des Zentrierkonus 7 entgegengesetzt geneigten Außenkonus 8 auf. Am Außenkonus 8 ist ein fester, in Umfangsrichtung des Zentriertellers 52 ausgerichteter Fanghaken 9 ausgebildet. Der Außenkonus 8 weist außerdem eine nasenförmige Aussparung 11 auf, die in der dargestellten Ausführungsform bis an den Zentrierkonus 7 heran reicht und die unter anderem eine Innenseite 10 des Fanghakens 9 bildet.

Die Innenwand 12 des Außenkonus 8 weist in der dargestellten Ausführungsform drei Ringsegmente 16 auf, die jeweils durch eine Nut 15 voneinander beabstandet sind. Es können alternativ auch zwei oder mehr als drei Ringsegmente 16 vorhanden sein, wobei jeweils eine sichere Abstützung der Spulhülse 3 gewährleistet werden soll. Bei der dargestellten Ausführungsform mit drei Ringsegmenten 16 ergibt sich eine bestmögliche Abstützung von Spulhülsen, welche fertigungsbedingt Unregelmäßigkeiten an ihrer Umfangs- und/oder Innenwandung aufweisen können. In anderen Ausführungsformen der vorliegenden Erfindung kann die Innenwand 12 des Außenkonus 8 auch als ein einziges Ringsegment, also ohne die oben beschriebenen Nuten, ausgebildet sein. Grundsätzlich kann auch direkt nach dem Fanghaken 9, vor einem der Ringsegmente 16 eine Nut vorgesehen sein.

Hinter dem Fanghaken 9 bildet sich bei eingesetzter Spulhülse 3 eine Fadenklemmstelle 14.

Schematisch jeweils ein Schnitt durch die Ebene A und durch die Ebene B der Figur 3 mit eingespannter Spulhülse 3 ist in Figur 4 dargestellt.

Der Zentrierkonus 7 des Zentriertellers 52 greift in das offene Spulhülsenende 6 der Spulhülse 3. Die Kante bzw. Ecke zwischen der Stirnseite 33 und der Mantelseite 31 der Spulhülse 3 liegt an der Innenwand 12 des Außenkonus 8 am Zentrierteller 52 an.

Der Schnitt A befindet sich direkt hinter dem Fanghaken 9 des Zentriertellers 52.

Zwischen der Innenwand 12 des Außenkonus 8 und einer Mantelseite 31 des Spulhülsenendes 6 der auf den Zentrierteller 52 aufgesetzten Spulhülse 3 bildet sich ein Fadenklemmspalt, dessen Ausdehnung gegen Null geht. Der in diesen Fadenklemmspalt geführte Faden 2 wird an einer Fadenklemmstelle 14 geklemmt. Die Fadenklemmstelle 14 bildet sich an der Kante bzw. Ecke zwischen der Mantelseite 31 und der Stirnseite 33 des Spulhülsenendes 6. Diese Kante bzw. Ecke kann winklig ausgebildet sein, kann jedoch auch eingedrückt sein.

Der Schnitt B befindet sich im Bereich einer der Nuten 15 in der Innenwand 12 des Au-βenkonus 8. Durch die mittels der Nuten 15 beabstandeten die Ringsegmente 16 liegt eine Mehrpunktauflage für das Spulhülsenende 6 vor, die eine optimale Abstützung der Spulhülse 3 gewährleistet, wobei unregelmäßig geformte Spulhülsenenden 6, welche beispielsweise keinen perfekt runden Querschnitt aufweisen, von dem Zentrierteller 52 aufgenommen werden können. Dabei bildet sich in jedem Fall eine geeignete Fadenklemmstelle 14 zwischen dem in Fadenlaufrichtung A nach dem Fanghaken 9 ersten Ringsegment 16 und der zwischen Mantelseite 31 und Stirnseite 33 des Spulhülsenendes 6 ausgebildeten Kante bzw. Ecke aus.

Die Figuren 5 bis 7 zeigen schematisch drei aufeinanderfolgende Schritte einer Ausführungsform des erfindungsgemäßen Verfahrens, wobei die Spulhülse 3 mit dem den Fanghaken 9 aufweisenden Zentrierteller 52 in einer Seitenansicht dargestellt ist.

Die Rotation der Spulhülse 3 und des Zentriertellers 52 ist in den Figuren 5 bis 7 durch einen Pfeil am Zentrierteller 52 angedeutet.

In Figur 5 ist schematisch ein Schritt einer Ausführungsform des erfindungsgemäßen Verfahrens gezeigt, bei dem die in Seitenansicht dargestellte Spulhülse 3 mit dem den Fanghaken 9 aufweisenden Zentrierteller 52 auf den zwischen dem Changierfadenführer 17 und der Fadenabsaugung 18 verlaufenden Faden 2 gebracht wird.

Der über den Changierfadenführer 17 aus einer festen Zuführposition zugeführte Faden 2 wird zunächst über eine Fadenabsaugung 18 nach hinten abgesaugt, und die leere Spulhülse 3 wird zwischen dem Changierfadenführer 17 und der Fadenabsaugung 18 positioniert. Der Faden 2 ist zunächst noch nicht in Kontakt mit dem Zentrierteller 52.

Der in der Fadenlaufrichtung A zwischen der Spulhülse 3 und der Fadenabsaugung 18 angeordnete Anlegehebel 19 ist parallel zu der Rotationsachse R der Spulhülse 3 beweglich gelagert. Sowohl die Rotationsachse R der Spülhülse 3 als auch die Bewegungsrichtung des Anlegehebels 19 ragen in den Figuren 5 bis 7 in die Bildebene hinein.

Der Anlegehebel 19 befindet sich bei Betrachtung von Figur 5 hinter dem Fadenlauf des Fadens 2, sodass er bei einer Bewegung in einem nachfolgenden Schritt der gezeigten Ausführungsform des erfindungsgemäßen Verfahrens aus der Bildebene heraus auf den Betrachter zu den Faden 2 in Richtung des den Fanghaken 9 aufweisenden Zentriertellers 52 schiebt. Dadurch gelangt der Faden 2 in eine Position, in der er den den Fanghaken 9 aufweisenden Zentrierteller 52 kreuzt.

In Figur 6 ist ein dem in Figur 5 gezeigten Verfahrensschritt nachfolgender Schritt dieser Ausführungsform des erfindungsgemäßen Verfahrens gezeigt, bei dem der Faden 2 von dem Fanghaken 9 aufgenommen und in einen hinter dem Fanghaken 9 beginnenden Fadenklemmspalt geführt wurde, der in die Fadenklemmstelle 14 mündet, wo der Faden 2 schließlich geklemmt wurde.

Im Bereich zwischen dem Fadenklemmspalt 14 und dem Changierfadenführer 17 verläuft ein Teil des Fadens 2 am Umfang der Spulhülse 3 entlang.

Der geklemmte Faden 2 wird zunächst weiterhin von der Fadenabsaugung 18 abgesaugt.

Das Abschneiden des geklemmten Fadens 2 in einem dem in Figur 6 gezeigten Verfahrensschritt nachfolgenden Schritt dieser Ausführungsform des erfindungsgemäßen Verfahrens ist in Figur 7 gezeigt.

An der von der Spulhülse 3 abgewandten Außenseite des Zentriertellers 52 ist eine Ringnut 54 und eine diese begrenzende Einlaufschräge 55 angeordnet. An der Ringnut 54 befindet sich ein Fadenmesser 21.

Mit der weiteren Rotation der Spulhülse 3 und des Zentriertellers 52 kommt der geklemmte Faden 2 zwangsläufig in Kontakt mit dem an der Ringnut 54 vorgesehenen Fadenmesser 21 und wird von diesem durchtrennt.

Der durchtrennte Faden 2 verbleibt im Fadenklemmspalt 14, während der Rest des Fadens 2 von der Fadenabsaugung 18 abgesaugt wird.

## Patentansprüche

1. Vorrichtung (1) zum Aufwickeln eines Fadens (2) an einer Spulmaschine mit wenigstens einer Spulhülse (3) und einem Spulenhalter (4), der zwei einander gegenüberliegende, in ihrem axialen Abstand zueinander verstellbare Zentrierteller (51, 52) zum Spannen der Spulhülse (3) aufweist, wobei die Zentrierteller (51, 52) jeweils einen in ein offenes Spulhülsenende (6) eingreifenden Zentrierkonus (7) aufweisen und bei einem der Zentrierteller (52) ein fester, in Umfangsrichtung dieses Zentriertellers (52) ausgerichteter Fanghaken (9) zum Fangen des Fadens (2) vorgesehen ist,
**dadurch gekennzeichnet,**
**dass** der den Fanghaken (9) aufweisende Zentrierteller (52) einen den Außendurchmesser (d) des Spulhülsenendes (6) übergreifenden Außenkonus (8) aufweist, eine Innenseite (10) des Fanghakens (9) durch eine wenigstens in dem Außenkonus (8) vorgesehene, nasenförmige Aussparung (11) ausgebildet ist, und bei an der Vorrichtung (1) eingespannter Spulhülse (3) eine Kante zwischen Mantelseite (31) und Stirnseite (33) des Spulhülsenendes (6) an einer Innenwand (12) des Außenkonus (8) anliegt.

2. Vorrichtung nach Anspruch 1, **dadurch gekennzeichnet, dass** die Innenwand (12) des Außenkonus (8) durch wenigstens drei voneinander durch jeweils eine Nut (15) beabstandete Ringsegmente (16) ausgebildet ist, wobei eines dieser Ringsegmente (16) direkt in die Aussparung (11) übergeht, sich also direkt an den Fanghaken (9) anschließt.

3. Vorrichtung nach einem der vorhergehenden Ansprüche, **dadurch gekennzeichnet, dass** die Vorrichtung (1) einen in Fadenlaufrichtung (A) vor der Spulhülse (3) befindlichen, parallel zu der Rotationsachse (R) der Spulhülse (3) hin und her bewegbaren und in einer Zuführposition anhaltbaren Changierfadenführer (17), eine in der Fadenlaufrichtung (A) hinter der Spulhülse (3) befindliche und quer zu der Rotationsachse (R) der Spulhülse (3) ausgerichtete Fadenabsaugung (18) und einen Anlegehebel (19) aufweist, der quer zu einem Fadenlauf zwischen dem Changierfadenführer (17) und der Fadenabsaugung (18) in eine in der Fadenlaufrichtung (A) hinter der Spulhülse (3), auf Höhe des den Fanghaken (9) aufweisenden Zentriertellers (52) befindliche Position bewegbar ist.

4. Vorrichtung nach einem der vorhergehenden Ansprüche, **dadurch gekennzeichnet, dass** an einer von der Spulhülse (3) abgewandten Außenseite (20) des den Fanghaken (9) aufweisenden Zentriertellers (52) ein Fadenmesser (21) vorgesehen ist.

5. Verfahren zum Aufwickeln eines Fadens (2) an einer Spulmaschine auf eine Spulhülse (3), die durch zwei gegenüberliegende, in ihrem axialen Abstand zueinander verstellbare Zentrierteller (51, 52) eines Spulenhalters (4) gespannt wird, wobei die Zentrierteller (51, 52) jeweils einen Zentrierkonus (7) aufweisen, der in ein offenes Spulhülsenende (6) eingreift, wobei der Faden (2) mit einem an einem der Zentrierteller (52) vorgesehenen, festen, in Umfangsrichtung dieses Zentriertellers (5) ausgerichteten Fanghaken (9) gefangen wird,
**dadurch gekennzeichnet,**
**dass** der den Fanghaken (9) aufweisende Zentrierteller (52) einen Außenkonus (8) aufweist, der den Außendurchmesser (d) des Spulhülsenendes (6) übergreift, und der Faden (2) bei sich drehender Spulhülse (3) in eine wenigstens in dem Außenkonus (8) vorgesehene, nasenförmige Aussparung (11), die eine Innenseite (10) des Fanghakens (9) bildet, gleitet und an einer zwischen einer Innenwand (12) des Au-βenkonus (8) und einer Kante zwischen Mantelseite (31) und Stirnseite (33) des Spulhülsenendes (6) ausgebildeten Fadenklemmstelle (14) geklemmt wird.

6. Verfahren nach Anspruch 5, **dadurch gekennzeichnet, dass** das Spulhülsenende (6) beim Spannen der Spulhülse (3) gegen wenigstens drei in der Innenwand (12) des Außenkonus (8) ausgebildete und voneinander durch jeweils eine Nut (15) beabstandete Ringsegmente (16) gedrückt wird, wobei eines dieser Ringsegmente (16) direkt in die Aussparung (11) übergeht, sich also direkt an den Fanghaken (9) anschließt.

7. Verfahren nach einem der Ansprüche 5 bis 6, **dadurch gekennzeichnet, dass** zur Fadenklemmung der Faden (2) über einen in Fadenlaufrichtung (A) vor der Spulhülse (3) befindlichen Changierfadenführer (17) einer parallel zu der Rotationsachse (R) der Spulhülse (3) verlaufenden Changierung (23) der Spulhülse (3) aus einer festen Zuführposition zugeführt wird, über eine in der Fadenlaufrichtung (A) hinter der Spulhülse (3) befindliche und quer zu der Rotationsachse (R) der Spulhülse (3) ausgerichtete Fadenabsaugung (18) angesaugt wird und in der Fadenlaufrichtung (A) hinter der Spulhülse (3), aber vor der Fadenabsaugung (18) mit einem Anlegehebel (19) in eine Position zur Fadenklemmung gebracht wird, in der der Faden (2) den den Fanghaken (9) aufweisenden Zentrierteller (52) kreuzt, wobei in einer Draufsicht auf die Spulmaschine zwischen der Zuführposition des Changierfadenführers (17), dem Anlegehebel (19) und der Fadenabsaugung (18) ein Dreieck ausgebildet wird.

8. Verfahren nach einem der Ansprüche 5 bis 7, **dadurch gekennzeichnet, dass** ein in Fadenlaufrichtung (A) vor der Fadenklemmstelle (14) verlaufender Bereich des Fadens (2) um wenigstens einen Teil des Umfangs des den Fanghaken (9) aufweisenden Zentriertellers (52) an einer von der Spulhülse (3) abgewandten Außenseite dieses Zentriertellers (52) gewunden und von einem an dieser Außenseite (20) dieses Zentriertellers (52) vorgesehenen Fadenmesser (21) abgeschnitten wird.

9. Verfahren nach einem der Ansprüche 5 bis 8, **dadurch gekennzeichnet, dass** sich die Fadenklemmstelle (14) automatisch bei einer Entspannbewegung eines Spannfutters der Vorrichtung (1), ohne Einwirkung zusätzlicher beweglicher Teile öffnet.

## Claims

1. Device (1) for winding a thread (2) on a winding machine having at least one bobbin tube (3) and a bobbin holder (4), which bobbin holder comprises two opposing centering disks (51, 52), adjustable in their axial distance from one another, for tensioning the bobbin tube (3), the centering disks (51, 52) each having a centering cone (7) that engages in an open bobbin tube end (6), and a fixed catching hook (9) for catching the thread (2), said catching hook being provided on one of the centering disks (52) and being aligned in the circumferential direction of this centering disk (52), **characterized in that** the centering disk (52) comprising the catching hook (9) comprises an outer cone (8) that overlaps the outer diameter (d) of the bobbin tube end (6), an inner face (10) of the catching hook (9) is formed by at least one nose-shaped recess (11) provided in the outer cone (8), and, when the bobbin tube (3) is clamped on the device (1), an edge between lateral face (31) and end face (33) of the bobbin tube end (6) rests on an inner wall (12) of the outer cone (8).

2. Device according to claim 1, **characterized in that** the inner wall (12) of the outer cone (8) is formed by at least three annular segments (16) spaced apart from one another by a groove (15) in each case, wherein one of these annular segments (16) transitioning directly into the recess (11), i.e., directly adjoining the catching hook (9).

3. Device according to any of the preceding claims, **characterized in that** the device (1) comprises a traversing thread guide (17) which is located in front of the bobbin tube (3) in thread running direction (A), can be moved back and forth parallel to the axis of rotation (R) of the bobbin tube (3) and can stop in a feed position, a thread suction means (18) located behind the bobbin tube (3) in the thread running direction (A) and oriented transversely to the axis of rotation (R) of the bobbin tube (3), and an application lever (19) which can be moved transversely to a thread run between the traversing thread guide (17) and the thread suction means (18) in a position behind the bobbin tube (3) in the thread running direction (A) at the level of the centering disk (52) comprising the catching hook (9).

4. Device according to any of the preceding claims, **characterized in that** a thread cutter (21) is provided on an outer face (20), facing away from the bobbin tube (3), of the centering disk (52) comprising the catching hook (9).

5. Method for winding a thread (2) on a winding machine onto a bobbin tube (3) which is tensioned by two opposing centering disks (51, 52) of a bobbin holder (4) that are adjustable in their axial distance from one another, the centering disks (51, 52) each having a centering cone (7) that engages in an open bobbin tube end (6), wherein the thread (2) is caught with a fixed catching hook (9) which is provided on one of the centering disks (52) and aligned in the circumferential direction of this centering disk (5),
**characterized in that**
the centering disk (52) comprising the hook (9) comprises an outer cone (8) that overlaps the outer diameter (d) of the bobbin tube end (6), and the thread (2), when the bobbin tube (3) rotates, slides into a nose-shaped recess (11) provided at least in the outer cone (8), which recess forms an inner face (10) of the catching hook (9), and is clamped at a thread clamping point (14) formed between an inner wall (12) of the outer cone (8) and an edge between lateral face (31) and end face (33) of the bobbin tube end (6).

6. Method according to claim 5, **characterized in that** the bobbin tube end (6), when the bobbin tube (3) is tensioned, is pressed against at least three annular segments (16) formed in the inner wall (12) of the outer cone (8) and spaced apart from one another by a groove (15) in each case, wherein one of these annular segments (16) transitioning directly into the recess (11), i.e., directly adjoining the catching hook (9).

7. Method according to any of the claims 5 to 6, **characterized in that**, in order to clamp the thread, the thread (2) is fed from a fixed feed position via a traversing thread guide (17) located in front of the bobbin tube (3) in thread running direction (A) to a traverse (23) of the bobbin tube (3) running parallel to the axis of rotation (R) of the bobbin tube (3), is suctioned by means of a thread suction means (18) located behind the bobbin tube (3) in the thread running direction (A) and aligned transversely to the axis of rotation (R) of the bobbin tube (3), and is brought, by an application lever (19), into a thread clamping position behind the bobbin tube (3), but in front of the thread suction means (18), in the thread running direction (A), in which position the thread (2) crosses the centering disk (52) comprising the catching hook (9), where, in a plan view of the winding machine, a triangle is formed between the feed position of the traversing thread guide (17), the application lever (19) and the thread suction means (18).

8. Method according to any of the claims 5 to 7, **characterized in that** a region of the thread (2) running in front of the thread clamping point (14) in the thread running direction (A) is wound around at least part of the circumference of the centering disk (52) comprising the catching hook (9) on an outer face of this centering disk (52) facing away from the bobbin tube (3) and is cut off by a thread cutter (21) provided on this outer face (20) of this centering disk (52).

9. Method according to any of the claims 5 to 8, **characterized in that** the thread clamping point (14) opens automatically without the action of additional moving parts when a chuck of the device (1) performs a releasing movement.

## Revendications

1. Dispositif (1) permettant d'enrouler un fil (2) sur un bobinoir comportant au moins un manchon de bobinage (3) et un support de bobine (4), lequel présente deux disques de centrage (51, 52) opposés et réglables dans leur distance axiale et permettant de tendre le manchon de bobinage (3), les disques de centrage (51, 52) présentant respectivement un cône de centrage (7) venant en prise dans une extrémité de manchon de bobinage (6) ouverte, et un crochet de capture (9) permettant de capturer le fil (2) étant prévu pour l'un des disques de centrage (52), lequel crochet de capture étant fixe et orienté dans la direction circonférentielle dudit disque de centrage (52), **caractérisé en ce que** le disque de centrage (52) présentant le crochet de capture (9) présente un cône extérieur (8) chevauchant le diamètre extérieur (d) de l'extrémité de manchon de bobinage (6), une face intérieure (10) du crochet de capture (9) est formée par un évidement (11) en forme de nez prévu au moins dans le cône extérieur (8), et, lorsque le manchon de bobinage (3) est serré au dispositif (1), une arête entre la face latérale (31) et la face frontale (33) de l'extrémité de manchon de bobinage (6) s'appuie contre une paroi intérieure (12) du cône extérieur (8).

2. Dispositif selon la revendication 1, **caractérisé en ce que** la paroi intérieure (12) du cône extérieur (8) est formée par au moins trois segments annulaires (16) espacés les uns des autres par respectivement une rainure (15), l'un desdits segments annulaires (16) se prolongeant directement dans l'évidement (11) et se raccordant ainsi directement au crochet de capture (9).

3. Dispositif selon l'une des revendications précédentes, **caractérisé en ce que** le dispositif (1) présente un guide-fils va-et-vient (17) situé devant le manchon de bobinage (3) dans le sens de parcours de fil (A), pouvant être déplacé d'avant en arrière parallèlement à l'axe de rotation (R) du manchon de bobinage (3) et pouvant être maintenu dans une position d'alimentation, une aspiration de fil (18) située derrière le manchon de bobinage (3) dans le sens de parcours de fil (A) et orientée transversalement à l'axe de rotation (R) du manchon de bobinage (3) et un levier d'application (19) qui peut être déplacé transversalement à un parcours de fil entre le guide-fils va-et-vient (17) et l'aspiration de fil (18) dans une position située derrière le manchon de bobinage (3) dans le sens de parcours de fil (A), au niveau du disque de centrage (52) présentant le crochet de capture (9).

4. Dispositif selon l'une des revendications précédentes, **caractérisé en ce qu'**une lame de fil (21) est prévue sur une face extérieure (20) du disque de centrage (52) présentant le crochet de capture (9), laquelle face extérieure est opposée au manchon de bobinage (3).

5. Procédé permettant d'enrouler un fil (2) sur un bobinoir sur un manchon de bobinage (3) tendu par deux disques de centrage (51, 52) d'un support de bobine (4) opposés et réglables dans leur distance axiale, les disques de centrage (51, 52) présentant respectivement un cône de centrage (7) qui vient en prise dans une extrémité de manchon de bobinage (6) ouverte, le fil (2) étant capturé par un crochet de capture (9) fixe, prévu sur l'un des disques de centrage (52) et orienté dans la direction circonférentielle dudit disque de centrage (5),
**caractérisé en ce que** le disque de centrage (52) présentant le crochet de capture (9) présente un cône extérieur (8) qui chevauche le diamètre extérieur (d) de l'extrémité de manchon de bobinage (6), et le fil (2), lors de la rotation du manchon de bobinage (3), glisse dans un évidement (11) en forme de nez prévu au moins dans le cône extérieur (8) et formant une face intérieure (10) du crochet de capture (9), et est serré au niveau d'un point de serrage de fil (14) formé entre une paroi intérieure (12) du cône extérieur (8) et une arête entre la face latérale (31) et la face frontale (33) de l'extrémité de manchon de bobinage (6).

6. Procédé selon la revendication 5, **caractérisé en ce que** l'extrémité de manchon de bobinage (6), lors du serrage du manchon de bobinage (3), est pressée contre au moins trois segments annulaires (16) formés dans la paroi intérieure (12) du cône extérieur (8) et espacés les uns des autres par respectivement une rainure (15), l'un desdits segments annulaires (16) se prolongeant directement dans l'évidement (11) et se raccordant ainsi directement au crochet de capture (9).

7. Procédé selon l'une des revendications 5 à 6, **caractérisé en ce que**, pour le serrage de fil, le fil (2) est alimenté, à partir d'une position d'alimentation fixe, à un va-et-vient (23) du manchon de bobinage (3) s'étendant parallèlement à l'axe de rotation (R) du manchon de bobinage (3) par l'intermédiaire d'un guide-fils va-et-vient (17) situé devant le manchon de bobinage (3) dans le sens de parcours de fil (A), est aspiré par l'intermédiaire d'une aspiration de fil (18) située derrière le manchon de bobinage (3) dans le sens de parcours de fil (A) et orientée transversalement à l'axe de rotation (R) du manchon de bobinage (3), et est amené dans une position permettant le serrage de fil par un levier d'application (19) derrière le manchon de bobinage (3) dans le sens de parcours de fil (A), mais devant l'aspiration de fil (18), dans laquelle position le fil (2) croise le disque de centrage (52) présentant le crochet de retenue (9), dans une vue de dessus du bobinoir, un triangle étant formé entre la position d'alimentation du guide-fils va-et-vient (17), le levier d'application (19) et l'aspiration de fil (18).

8. Procédé selon l'une des revendications 5 à 7, **caractérisé en ce qu'**une zone du fil (2) s'étendant devant le point de serrage de fil (14) dans le sens de parcours de fil (A) est enroulée autour d'au moins une partie de la circonférence du disque de centrage (52) présentant le crochet de capture (9) au niveau d'une face extérieure dudit disque de centrage (52) opposée au manchon de bobinage (3) et est coupée par une lame de fil (21) prévue sur ladite face extérieure (20) dudit disque de centrage (52).

9. Procédé selon l'une des revendications 5 à 8, **caractérisé en ce que** le point de serrage de fil (14) s'ouvre automatiquement lors d'un mouvement de desserrage d'un mandrin de serrage du dispositif (1), sans action de pièces mobiles supplémentaires.
